# EUROPÄISCHE PATENTSCHRIFT

(11) **EP 0 104 458 B1**
(45) Veröffentlichungstag und Bekanntmachung des Hinweises auf die Patenterteilung: **03.06.1987**
(21) Anmeldenummer: 83108449.6
(22) Anmeldetag: 27.08.1983
(51) Int. Cl.: B04B 7/16

(54) **Zentrifugensieb und Verfahren zu dessen Herstellung**
Centrifuge sieve and process for its production
Tamis pour centrifuge et procédé de fabrication dudit tamis

(30) Priorität: 27.09.1982 CH 5675/82
(43) Veröffentlichungstag der Anmeldung: 04.04.1984
(73) Patentinhaber: Sulzer-Escher Wyss AG, CH-8023 Zürich (CH)
(72) Erfinder: Spiewok, Leonhard, CH-8304 Wallisellen (CH); Fényes, Jozsef, CH-8953 Dietikon (CH)
(74) Vertreter: Paschedag, Hansjoachim

## Beschreibung

Die Erfindung betrifft ein Zentrifugensieb mit einem auf der Innenseite einer Schleudertrommel vorgesehenen Stützwerk, welches in Achsenrichtung der Schleudertrommel verlaufende, aus verschleissfestem Werkstoff bestehende Siebstäbe trägt.

Aus DE-A 2830388 oder US-A 4259136 sind Zentrifugensiebe bekannt, bei denen die die Schleudertrommel vor Verschleiss schützenden Siebstäbe am Stützwerk der Trommel mittels Verklebungen befestigt sind. Zum Ausgleich der unterschiedlichen Wärmeausdehnung der Siebstäbe und des aus einem Material mit anderem Wärmeausdehnungskoeffizienten bestehenden Stützwerkes sind bei diesen Verbindungen elastische Zwischenschichten vorgesehen, z.B. Gummi-Zwischenelemente. Diese sind jedoch im Betrieb nicht genügend dauerhaft. Ausserdem gestatten sie eine Beweglichkeit in mehreren Richtungen, was unerwünschte und unzulässige Deformationen von Siebstäben und Stützwerk gegeneinander zulässt. Nachteilig ist weiterhin die schlechte Herstellbarkeit, insbesondere die schwierige und für eine Massenfabrikation ungeeignete Montage der Siebstäbe auf der Innenseite der Schleudertrommel bzw. des Stützwerkes.

Die in der US-A 3100746 beschriebene Zentrifuge, bei der die Siebstäbe mindestens an einem Ende lose in einer Nut aufliegen, weist ähnliche Nachteile auf, da auch hier eine unkontrollierte Bewegung und eine Deformation der Siebstäbe möglich ist und zudem, um ein Herausfallen der Siebstäbe zu verhindern, nur ein Betrieb mit vertikaler Achse möglich ist, und nur bei konischer Ausbildung der Schleudertrommel.

In der prioritätsälteren, jedoch nicht vorveröffentlichten EP-A 71 012, die nach Art. 54 (3) EPÜ zum Stand der Technik gehört, jedoch für die Frage der erfinderischen Tätigkeit nicht von Bedeutung ist, ist ein Zentrifugensieb mit einem auf der Innenseite einer Schleudertrommel vorgesehenen Stützwerk, welches in Achsenrichtung der Schleudertrommel verlaufende, aus verschleissfestem Werkstoff bestehende Siebstäbe trägt, beschrieben. Zum Ausgleich unterschiedlicher Wärmedehnungen sind die Siebstäbe jeweils an einer Stelle fest und unverschiebbar mit dem Stützwerk verbunden, während an allen anderen Verbindungsstellen Nuten oder Schrauben vorgesehen sind, die in axial verlaufenden schlitzförmigen Löchern beweglich sind. Die Auswechslung defekter oder abgenutzter Siebstäbe ist jedoch mühsam, und die Herstellung eines solchen Zentrifugensiebes ist kompliziert und arbeitsintensiv.

Der Erfindung liegt die Aufgabe zugrunde, die vorstehend erwähnten Nachteile des Standes der Technik zu vermeiden und insbesondere ein Zentrifugensieb zu schaffen, bei dem die Siebstäbe dauerhaft, temperatur- und korrosionsfest, in definierter Weise gegen das Stützwerk beweglich und mit diesem verbunden und leicht montierbar sind, wobei die Siebstäbe leicht auswechselbar sind, ohne dass dabei die Betriebsweise und Form der Zentrifuge eingeschränkt werden.

Erfindungsgemäss wird diese Aufgabe dadurch gelöst, dass wahlweise die Siebstäbe oder das Stützwerk Stege aufweisen, die in formgleiche Nuten oder Schlitze im anderen Teil eingreifen, so dass eine Beweglichkeit der Siebstäbe gegenüber dem Stützwerk nur in Achsenrichtung gestattet ist.

Eine besonders vorteilhafte Lösung ergibt sich, wenn die Siebstäbe an der Auflagefläche mit dem Stützwerk in Achsenrichtung der Schleudertrommel verlaufende Schwalbenschwänze und das Stützwerk Schlitze in Form einer geometrisch entsprechenden Schwalbenschwanz-Führung aufweisen.

Die Erfindung wird anhand der in den Figuren dargestellten Ausführungsbeispiele erläutert. Es zeigen:
Fig. 1 ein Zentrifugensieb in Perspektive,
Fig. 2 einen Axialschnitt dieses Zentrifugensiebes,
Fig. 3 einen Ausschnitt der Trommelaussenwand dieses Zentrifugensiebes,
Fig. 4 einen Ausschnitt der Trommelaussenwand eines anderen Zentrifugensiebes und
Fig. 5-9 verschiedene Beispiele der Verbindung von Siebstäben und Stützwerk.

Das in den Figuren 1, 2 und 3 dargestellte Zentrifugensieb weist eine Schleudertrommel T mit einem Trommeldurchmesser vom Dezimeter- bis zum Meter-Bereich auf, auf deren Innenseite ein siebartiges Stützwerk 1 aufliegt, an dessen Innenseite wiederum als Verschleissschutz eine Vielzahl von beispielsweise aus einem Hartstoff oder einem anderen geeigneten Werkstoff bestehenden Siebstäben 2 mit einer Dicke von einigen Millimetern und einer Länge bis etwa 30 cm in Achsenrichtung der Schleudertrommel in geringem seitlichen Abstand von einander befestigt sind.

Das Stützwerk 1 ist aus einem geeigneten Metall ausgeführt, z.B. Stahl, und weist Siebschlitze 3 oder Löcher zum Durchtritt des Filtrats beim Zentrifugieren auf. Statt dessen kann das Stützwerk jedoch auch aus einem Gerüst von Ringen bestehen, die durch achsparallele Stäbe miteinander verbunden sind, so dass zwischen den Stäben die erforderlichen Siebschlitze entstehen. Auf der Innenseite der Trommel T sind ringförmige Stege 4 vorgesehen, auf denen das Stützwerk 1, das ebenfalls auf der Aussenseite ringförmige Stege 7 aufweisen kann, gegebenenfalls auf Distanzstücken 8 aufliegt, wobei ein Durchtrittsweg für das Filtrat durch die Zwischenräume 5 zwischen den Siebstäben 2, den darunterliegenden Schlitzen 3 des Stützwerkes 1, dem Zwischenraum 9 zwischen Stützwerk und Trommel sowie den zu den Siebstabzwischenräumen versetzten Schlitzen 6 in der Trommel T gebildet wird. Bei nicht oder wenig gegeneinander versetzten Schlitzen kann auf die Distanzstücke auch verzichtet werden.

Die Siebstäbe 2 können aus einem verschleissfesten Hartstoff ausgeführt sein, z.B. Schmelzbasalt oder Sintermaterial, wie Sinterkeramik oder Sinterkarbid, z.B. Aluminium-Oxid oder Wolframkarbid. Bei etwas geringeren Anforderungen kann als Werkstoff auch ein geeigneter verschleissfester Stahl dienen oder ein besonders verschleissfester, z.B. mit Glas- oder Kohlefasern verstärkter Kunststoff oder ein anderes geeignetes Material. Da beim Betrieb der Zentrifuge Temperaturschwankungen bis 100°C auftreten können, müssen wegen der stark unterschiedlichen Wärmeausdehnung der Materialien des Siebstabes, z.B. Wolframkarbid, und des Stützwerkes, z.B. Stahl, bei der Befestigung der Siebstäbe 2 am Stützwerk 1 Vorkehrungen für einen Längenausgleich getroffen werden, um Deformationen und einen Bruch der Siebstäbe zu vermeiden. Zu diesem Zweck sind an der Auflagefläche der Siebstäbe 2 schwalbenschwanzförmige Stege 10 vorgesehen, die in entsprechende, formgleiche Nuten oder Schlitze 11 im Stützwerk eingreifen.

Die beschriebene Anordnung und Führung der Siebstäbe bewirkt dabei, dass die Siebstäbe 2 zwar in radialer Richtung unbeweglich sind, jedoch in Längsrichtung, also in Achsenrichtung der Schleudertrommel, ein Längenausgleich möglich ist. In Umfangsrichtung wird eine Bewegung durch die axiale Ausrichtung der Nuten 11 verunmöglicht.

Durch die beschriebene Anordnung wird eine definierte Beweglichkeit der Siebstäbe gegen das Stützwerk nur in der Hauptausdehnungsrichtung, d.h. der Längsrichtung der Siebstäbe, erreicht, und zwar unter ausschliesslicher Verwendung sehr dauerhafter und temperatur- und korrosionsbeständiger Werkstoffe. Im Vergleich zu bekannten Zentrifugensieben mit elastischen Gummi- oder Kunststoff-Verbindungselementen konnte mit der beschriebenen Anordnung im praktischen Betrieb die Lebensdauer vervielfacht und die Korrosionsfestigkeit erheblich verbessert werden. Ein weiterer Vorteil ist die wesentlich leichtere Auswechselbarkeit der Siebstäbe, da die Stege der Siebstäbe nur in die entsprechende Schwalbenschwanzführung eingeführt werden müssen, sowie dass angebrochene Stäbe in der ganzen Länge durch die spezielle Führung festgehalten werden.

Figur 4 zeigt ein anderes Beispiel, bei dem mehrere Lagen von Siebstäben 2¹, 2² in Achsenrichtung in geringem Abstand hintereinander angeordnet sind, wobei die Verbindung von Siebstäben 2¹, 2² und Stützwerk 1 wiederum mittels Stegen und Schlitzen 11¹ und 11² z.B. in Gestalt einer Schwalbenschwanzführung erfolgt. Zwischen den Siebstäben 2¹, 2² sind im Stützwerk 1 mehrere Reihen von Siebschlitzen 3¹, 3²vorgesehen, durch die das Filtrat abfliessen kann. Im Vergleich zum ersten Beispiel lässt sich durch die Verwendung mehrerer Lagen von Siebstäben eine grössere Länge der Siebtrommel erreichen, bis zu mehreren Metern. Diese ist besonders bei Sintermaterialien von Vorteil, die nur eine begrenzte Stablänge gestatten. Das Stützwerk kann bei dieser Ausführung ebenfalls aus mehreren in Achsrichtung hintereinander angeordneten Teilen bestehen, wobei jeder Stützwerkteil beispielsweise nur eine Siebstab-Lage trägt, jedoch ist es auch ohne weiteres möglich, mehrere, beispielsweise zwei Lagen vorzusehen, wobei die Einführung der Siebstäbe in die Schlitze von beiden Seiten erfolgen kann.

Es sei bemerkt, dass, statt ein von der Trommel T getrenntes Stützwerk 1 vorzusehen, dieses fest mit der Trommel verbunden sein kann oder aber auch der innere Teil der Trommel T als Stützwerk dienen kann, auf dem die Siebstäbe 2 direkt aufliegen und das mit den erforderlichen Nuten oder Schlitzen 11 versehen ist.

In den Figuren 5-9 sind verschiedene zweckmässige, geometrische Formen der Stege 10 und Schlitze 11 wiedergegeben.

Bei dem Beispiel nach Figur 5 tragen die Siebstäbe 2 auf ihrer Auflagefläche 12 auf dem Stützwerk 1 in Achsenrichtung verlaufende Stege 10 mit rechteckförmigem Querschnitt. Im Stützwerk 1 sind entsprechende Schlitze 11 vorgesehen, in die die Stege 10 genau hineinpassen und gegebenenfalls eingeklemmt werden.

Wie in Figur 6 gezeigt, können umgekehrt die Stege 10 auch am Stützwerk 1 vorgesehen sein, während die Siebstäbe mit entsprechenden Schlitzen 11 versehen sind.

Um das bei rechteckigem Querschnitt der Stege 10 mögliche Herausfallen der Stäbe 2 bei Nichteinhaltung der hier notwendigen engen Abmessungstoleranzen zu verhindern, wird der Querschnitt der Stege 10 und Schlitze 11 gemäss Figur 7 zweckmässigerweise trapezförmig gewählt, d.h. in Form einer Schwalbenschwanzführung.

Eine Sicherung der Stäbe gegen Herausfallen ist jedoch auch bei anderer geometrischer Form der Stege möglich, z.B. wie in Figur 8 gezeigt, bei einer abgerundeten Form mit einer Einschnürung 13 nahe der Auflagefläche 12 und einer entsprechenden Ausbildung des Schlitzes mit einer Erweiterung nach innen.

Wie in Figur 9 gezeigt, können am gleichen Teil, z.B. an den Siebstäben 2, auch mehrere parallel verlaufende Stege 10¹, 10² vorgesehen sein.

Weiterhin können die Schlitze als in der Tiefe begrenzte Nuten ausgebildet sein, wie in den vorstehend beschriebenen Beispielen gezeigt, oder aber als in der Tiefe durchgehende Schlitze, wenn z.B. das Stützwerk aus getrennten Stäben besteht, die höchstens an den Enden miteinander verbunden sind.

Bei den beschriebenen Beispielen und möglichen weiteren Abwandlungen im Rahmen des Erfindungsgedankens wird gewährleistet, dass sich die Siebstäbe praktisch ungehindert in Richtung der Trommelachse ausdehnen und kontrahieren können, jedoch in Umfangs- und Radial-Richtung unbeweglich sind. Dabei ist die Montage und das Auswechseln der Siebstäbe äusserst einfach.

## Patentansprüche

1. Zentrifugensieb mit einem auf der Innenseite einer Schleudertrommel (T) vorgesehenen Stützwerk (1), welches in Achsenrichtung der Schleudertrommel verlaufende, aus verschleissfestem Werkstoff bestehende Siebstäbe (2) trägt, wobei wahlweise die Siebstäbe (2) oder das Stützwerk (1) Stege (10) aufweisen, die in formgleiche Nuten oder Schlitze (11) im anderen Teil eingreifen, so dass eine Beweglichkeit der Siebstäbe gegenüber dem Stützwerk nur in Achsenrichtung gestattet ist.

2. Zentrifugensieb nach Anspruch 1, dadurch gekennzeichnet, dass die Stege (10) an den Siebstäben (2) und die Nuten oder Schlitze (11) am Stützwerk vorgesehen sind.

3. Zentrifugensieb nach Anspruch 1 oder 2, dadurch gekennzeichnet, dass die Stege (10) einen rechteckigen Querschnitt aufweisen.

4. Zentrifugensieb nach Anspruch 1 oder 2, dadurch gekennzeichnet, dass die Stege (10) eine Einschnürung (13) aufweisen.

5. Zentrifugensieb nach Anspruch 4, dadurch gekennzeichnet, dass die Stege (10) einen trapezförmigen Querschnitt aufweisen und mit den Nuten oder Schlitzen (11) eine SchwalbenschwanzFührung bilden.

6. Zentrifugensieb nach einem der Ansprüche 1-5, dadurch gekennzeichnet, dass die Siebstäbe (2) bzw. das Stützwerk (1) mehrere parallel zueinander verlaufende Stege (10) bzw. Nuten oder Schlitze (11) aufweisen.

7. Zentrifugensieb nach einem der Ansprüche 1-6, dadurch gekennzeichnet, dass die Siebstäbe (2) aus Sinterwerkstoff, insbesondere Sinter-Keramik, wie Aluminium-Oxid, Schmelz-Basalt oder Sinter-Karbid wie Wolfram-Karbid, bestehen.

8. Zentrifugensieb nach einem der Ansprüche 1-7, dadurch gekennzeichnet, dass das die Siebstäbe (2) tragende Stützwerk (1) durch den inneren Teil der Schleudertrommel (T) gebildet ist.

## Claims

1. Centrifuge sieve with a supporting frame (1), provided on the inner side of a centrifugal drum (T), carrying sieve bars (2) which run in axial direction of the centrifugal drum and consists of wear-resistant material, whereby selectively the sieve bars (2) of the supporting frame (1) have projections (10), which engage in grooves or slits (11) of the same shape in the other part, so that movement of the sieve bars with respect to the supporting frame is only permitted in the axial direction.

2. Centrifuge sieve according to Claim 1, characterised in that the projections (10) are provided on the sieve bars (2) and the grooves or slits (11) are provided on the supporting frame.

3. Centrifuge sieve according to Claim 1 or 2, characterised in that the projections (10) have a rectangular cross-section.

4. Centrifuge sieve according to Claim 1 or 2, characterised in that the projections (10) have a constriction (13).

5. Centrifuge sieve according to Claim 4, characterised in that the projections (10) have a trapezoidal cross-section and form a dovetail guideway with the grooves or slits (11).

6. Centrifuge sieve according to one of Claims 1 to 5, characterised in that the sieve bars (2) or respectively the supporting frame (1) have (has) several projections (10) or respectively grooves or slits (11) running parallel to each other.

7. Centrifuge sieve according to one of Claims 1 to 6, characterised in that the sieve bars (2) consist of sintered material, in particular sintered ceramics such as aluminium oxide, cast basalt or sintered carbide such as tungsten carbide.

8. Centrifuge sieve according to one of Claims 1 to 7, characterised in that the supporting frame (1) carrying the sieve bars (2) is formed by the inner part of the centrifugal drum (T).

## Revendications

1. Tamis pour centrifugeuse, comportant un dispositif d'appui (1) prévu sur l'intérieur d'un tambour de centrifugation (T) et portant des barres de tamisage (2) qui sont parallèles à l'axe du tambour et constituées par une matière très résistante à l'usure, les barres (2) ou, au choix, le dispositif d'appui (1) comportant des languettes (10), qui s'accrochent dans des rainures ou fentes (11) de même forme, pratiquées dans l'autre partie, de sorte qu'une mobilité des barres par rapport au dispositif d'appui est assurée seulement dans le sens axial.

2. Tamis pour centrifugeuse suivant la revendication 1, caractérisé en ce que les languettes (10) sont prévues sur les barres de tamisage (2) et que les rainures ou fentes (11) le sont sur le dispositif d'appui.

3. Tamis pour centrifugeuse suivant la revendication 1 ou 2, caractérisé en ce que les languettes (10) ont une section transversale rectangulaire.

4. Tamis pour centrifugeuse suivant la revendication 1 ou 2, caractérisé en ce que les languettes (10) présentent un rétrécissement (13).

5. Tamis pour centrifugeuse suivant la revendication 4, caractérisé en ce que les languettes (10) ont une section transversale trapézoïdale et qu'elles forment avec les rainures ou fentes (11) un guidage en queue-d'aronde.

6. Tamis pour centrifugeuse suivant les revendications 1 à 5, caractérisé en ce que les barres de tamisage (2) et/ou le dispositif d'appui (1) présentent plusieurs languettes (10) et/ou rainures ou fentes (11) parallèles entre elles.

7. Tamis pour centrifugeuse suivant une des revendications 1 à 6, caractérisé en ce que les barres de tamisage (2) sont en un matériau fritté, en particulier de la céramique frittée, comme de l'oxyde d'aluminium, du basalte fondu ou du carbure fritté, comme du carbure de tungstène.

8. Tamis pour centrifugeuse suivant les revendications 1 à 7, caractérisé en ce que le dispositif d'appui (1) portant les barres de tamisage (2) est formé par la partie intérieure du tambour de centrifugation (T).
